# FASCICULE DE BREVET EUROPEEN

(11) **EP 3 082 540 B1**
(45) Date de publication et mention de la délivrance du brevet: **06.03.2019**
(21) Numéro de dépôt: 14830840.6
(22) Date de dépôt: 19.12.2014
(51) Int. Cl.: A47L 9/14

(54) **CARTONNETTE DE SAC D'ASPIRATEUR**
KARTONKRAGEN FÜR STAUBSAUGERBEUTEL
VACUUM CLEANER BAG CARDBOARD COLLAR

(30) Priorité: 20.12.2013 FR 1363132
(43) Date de publication de la demande: 26.10.2016
(73) Titulaire: SEB S.A., 69130 Ecully (FR)
(72) Inventeur: FROT, Donatien, F-27200 Vernon (FR); BONNOT, Fabrice, F-27190 Le Fidelaire (FR)
(74) Mandataire: Bourrières, Patrice
(86) Numéro de dépôt international: PCT/FR2014/053465
(87) Numéro de publication internationale: WO 2015/092327

(56) Documents cités:
- EP-A1- 0 525 411
- DE-A1- 4 013 572
- DE-A1-102012 104 728
- DE-U1- 20 119 853
- US-A1- 2013 042 586

## Description

La présente invention concerne de manière générale une cartonnette de sac d'aspirateur, le sac d'aspirateur étant destiné à être monté sur ou dans un aspirateur par le biais de cette cartonnette.

Il est connu dans l'art antérieur des sacs d'aspirateur avec des cartonnettes, comme en particulier celle divulguée dans le document JP08173359. En contrepartie, ce système présente notamment l'inconvénient de comporter une came latérale à la cartonnette, ce qui peut présenter des risques de coincement et de non-qualité de fonctionnement.

Un but de la présente invention est de répondre aux inconvénients de l'art antérieur mentionnés ci-dessus et en particulier, tout d'abord, de proposer une cartonnette de sac d'aspirateur qui facilite le montage du sac d'aspirateur sur l'aspirateur, sans présenter de risques de coincement.

Pour cela un premier aspect de l'invention concerne une cartonnette de sac d'aspirateur agencée pour être fixée à un sac d'aspirateur, l'aspirateur comprenant :
- un support de sac,
- une cavité agencée pour recevoir le sac d'aspirateur,
- un capot agencé pour fermer et ouvrir la cavité,
- une butée, coulissante entre une première position et une deuxième position, la butée dans la première position étant agencée pour former une butée mécanique pour le capot et l'empêcher de fermer la cavité, et la butée dans la deuxième position étant agencée pour laisser le capot fermer la cavité,
la cartonnette étant agencée pour être montée sur le support de sac et comprenant des moyens de commande de la butée pour la placer dans la deuxième position lors d'un mouvement de montage de la cartonnette sur le support de sac,
caractérisée en ce que la butée comprend deux extrémités agencées de part et d'autre de la butée suivant une direction transversale par rapport à une direction de coulissement de la butée, et en ce que les moyens de commande de la butée sont deux ergots chacun agencé pour entrer en contact avec l'une des deux extrémités de la butée. La cartonnette selon la présente invention comporte deux ergots qui sont chacun agencé pour pousser la butée sur ses extrémités latérales. Ainsi, le risque de coincement ou d'arc-boutement est réduit puisqu'il y a deux points d'application de l'effort de la cartonnette sur la butée, et ces deux points sont le plus éloignés possible l'un de l'autre, car ils sont aux extrémités de la butée.

Selon un mode de réalisation, la cartonnette comprend deux parties latérales agencées sur un même plan pour former une interface de coulissement avec le support de sac, et les deux ergots sont en saillie par rapport au plan. Le fait de décaler les ergots en altitude par rapport au plan de la cartonnette, et en particulier le plan de guidage, permet de dissocier par construction les fonctions, et une non-conformité ou dérive dimensionnelle sur les ergots sera sans influence sur la fonction de coulissement, et une non-conformité ou dérive dimensionnelle sur les parties latérales de coulissement sera sans influence sur le déplacement de la butée.

Selon un mode de réalisation, l'aspirateur comprend un embout de flexible d'aspiration, la cartonnette comprend :
- un corps plat comprenant les parties latérales,
- un orifice agencé pour recevoir l'embout de flexible d'aspiration,
- un opercule articulé et agencé pour occuper une position de fermeture de l'orifice lorsque ce dernier ne reçoit pas l'embout de flexible d'aspiration,
- des moyens élastiques agencés pour maintenir l'opercule en position de fermeture,
et la cartonnette comprend une partie de fixation des moyens élastiques qui est une partie plane rabattue et maintenue sur le corps plan. La cartonnette selon cette mise en oeuvre est pratique à fabriquer, avec un simple rabat de la partie de fixation pour les mettre en tension.

Selon un mode de réalisation, le corps plan et la partie de fixation sont agencés pour être réalisés par moulage par injection avec la même matière. La fabrication par moulage se fait en une seule étape, pour le corps plan et la partie de fixation, ce qui permet de surmouler les moyens élastiques (une lame de ressort, un ressort ou une épingle par exemple) à la partie de fixation, ce qui évite de devoir les assembler ensuite.

Selon un mode de réalisation, la cartonnette est agencée pour se monter en coulissant sur le support de sac jusqu'à une position de butée contre le support de sac.

Selon un mode de réalisation, la cartonnette comprend des moyens de retenue agencés pour coopérer avec le support de sac et retenir la cartonnette sur le support de sac lorsqu'elle est en position de butée contre le support de sac. Ces moyens de retenue garantissent que la cartonnette restera en place une fois mise en place sur le support, par déformation élastique par exemple des moyens de retenue eux-mêmes ou d'une partie du support de sac, comme une lame flexible par exemple.

Selon un mode de réalisation, le support de sac comprend des moyens élastiques, et les moyens de retenue sont des ailes en saillie par rapport au plan et agencées pour déformer les moyens élastiques du support de sac pour créer un effort de retenue. Cette mise en oeuvre permet de dissocier géométriquement la fonction de retenue avec la fonction de coulissement assurée par les parties latérales sur un même plan.

Un deuxième aspect de l'invention concerne un sac d'aspirateur comprenant une cartonnette selon le premier aspect de l'invention.

Un troisième aspect de l'invention concerne un dispositif de fixation de sac d'aspirateur comprenant un sac d'aspirateur selon le deuxième aspect de l'invention, et un support de sac d'un aspirateur.

Un dernier aspect de l'invention concerne un aspirateur comprenant :
- un sac d'aspirateur avec un cartonnette,
- un support de sac,
- une cavité agencée pour recevoir le sac d'aspirateur,
- un capot agencé pour fermer et ouvrir la cavité,
- une butée, coulissante entre une première position et une deuxième position, la butée dans la première position étant agencée pour former une butée mécanique pour le capot et l'empêcher de fermer la cavité, et la butée dans la deuxième position étant agencée pour laisser le capot fermer la cavité,
la cartonnette étant agencée pour être montée sur le support de sac et comprenant des moyens de commande de la butée pour la placer dans la deuxième position lors d'un mouvement de montage de la cartonnette sur le support de sac,
caractérisé en ce que la butée comprend deux extrémités agencées de part et d'autre de la butée suivant une direction transversale par rapport à une direction de coulissement de la butée, et en ce que les moyens de commande de la butée sont deux ergots chacun agencé pour entrer en contact avec l'une des deux extrémités de la butée.

Selon un mode de réalisation, la butée est embarquée sur le support de sac.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- les figures 1a et 1b représentent une coupe simplifiée d'un aspirateur sans et avec sac, respectivement ;
- la figure 2 représente une cartonnette selon l'invention, montée sur un support de sac de l'aspirateur ;
- la figure 3 représente une vue isométrique de la cartonnette de la figure 2.

La figure 1a représente une coupe d'un aspirateur qui comprend une cavité 30 agencée pour recevoir un sac d'aspirateur, un support de sac 20 sur lequel une cartonnette 10 de sac d'aspirateur peut se monter, un capot 40 agencé pour ouvrir et fermer la cavité 30, et une butée 50.

Tel que représenté figure 1a, aucun sac d'aspirateur 15 n'est installé dans la cavité 30, sur le support de sac 20, et toute utilisation de l'aspirateur sera sans effet d'une part, et d'autre part, une telle utilisation dans ces conditions risque d'endommager l'aspirateur avec des poussières qui risquent d'être véhiculées dans le circuit de ventilation interne, en particulier dans le moto ventilateur. Pour prévenir un tel risque, l'aspirateur comprend la butée 50 qui, lorsqu'aucun sac d'aspirateur 15 n'est installé, est dans une première position telle que représentée et empêche le capot 40 de fermer la cavité 30 (en formant une butée mécanique pour le capot 40), ce qui alerte l'utilisateur que l'aspirateur n'est pas équipé d'un sac d'aspirateur 15. Le jeu j représenté entre le capot 40 et une poignée de l'aspirateur est important et indique à l'utilisateur que l'aspirateur n'est pas en configuration pour être utilisé.

La figure 1b représente l'aspirateur de la figure 1a, avec un sac d'aspirateur 15 installé dans la cavité 30, le sac d'aspirateur 15 comprenant la cartonnette 10 montée sur le support de sac 20. Lors de son montage sur le support de sac 20, la cartonnette 10 a repoussé la butée 50 dans une deuxième position telle que représentée, et laisse le capot 40 fermer la cavité 30.

La figure 2 représente le support de sac 20 qui embarque la butée 50, et sur lequel est montée la cartonnette 10 du sac d'aspirateur 15 (non représenté ici pour des raisons de clarté).

La cartonnette 10 présente une forme générale plane, et se monte sur le support de sac 20 en coulissant. A cet effet, la cartonnette 10 présente deux parties latérales 12a et 12b qui sont agencées sur un même plan (celui du corps de la cartonnette 10), et qui s'engagent dans des rainures du support de sac 20, jusqu'à ce que la cartonnette 10 arrive en butée sur le support de sac 20 comme représenté sur la figure 2.

Par ailleurs, la cartonnette 10 comprend deux ergots 11a et 11b, et pendant le coulissement d'insertion de la cartonnette 10 dans le support de sac 20, les ergots 11a et 11b sont agencés de telle sorte qu'ils poussent la butée 50 pour la placer dans la deuxième position de la figure 1b, pour laisser le capot 40 fermer la cavité 30. La butée 50 est montée coulissante sur le support de sac 20, comme le montre la flèche, pour pouvoir passer de la première position vers la deuxième position.

Les deux ergots 11a et 11b qui forment donc des moyens de commande de la butée 50 sont espacés l'un de l'autre pour entrer en contact avec la butée 50 au niveau de ses deux extrémités latérales, ce qui limite le risque de coincement ou arc-boutement lors du coulissement de la butée 50 dans le support de sac 20.

De plus, comme le montre la figure 3, les ergots 11a et 11b sont en protubérance par rapport au plan formé par le corps de la cartonnette 10. Cela permet de dissocier la fonction de commande de la butée 50 de la fonction de coulissement de la cartonnette 10 dans le support de sac 20. En effet, les parties latérales 12a et 12b sont sur un même plan (celui de coulissement), et les ergots 11a et 11b sont eux en protubérance ou en saillie par rapport à ce plan. En conséquence, les interactions entre les fonctions sont limitées, et une dérive dimensionnelle ou une non-conformité sur les ergots 11a et 11b aura peu de conséquences sur les parties latérales 12a et 12b, et réciproquement.

En raison de la forme en trois dimensions de la cartonnette 10, on peut envisager de la réaliser par une opération de moulage, avec du polypropylène par exemple.

La cartonnette 10 comprend un orifice 13 qui peut laisser passer un embout d'aspiration relié à un suceur d'aspirateur. Afin de limiter les fuites de poussières lors du changement de sac d'aspirateur 15, la cartonnette 10 peut être équipée d'un opercule amovible ou pivotant, avec des moyens élastiques pour assurer une fonction de fermeture automatique dès que l'embout d'aspiration n'est pas inséré dans l'orifice 13. Ces moyens élastiques peuvent être une lame flexible, un ressort ou une épingle.

On peut profiter du fait que la cartonnette 10 est réalisée par moulage pour surmouler les moyens élastiques directement dans la cartonnette 10. On peut même envisager de surmouler les moyens élastiques dans une partie plane de la cartonnette 10 qui sera rabattue et fixée (par soudage ultrason par exemple) sur le corps de la cartonnette 10 après moulage, pour mettre en tension les moyens élastiques par la même occasion.

Une fois la cartonnette 10 en butée sur le support de sac 20 comme représenté à la figure 2, on peut prévoir une fonction anti retour, car la butée 50 coulissante est équipée de moyens de retour élastiques dans la première position, qui tendent à pousser constamment la cartonnette 10 hors du support de sac 20.

A cet effet, on peut implanter des ailes (non visibles sur les figures 2 et 3), en saillie sous la cartonnette 10, pour coopérer avec une partie déformable du support de sac 20, et assurer une fonction anti retour. Par exemple, les ailes en saillie sous la cartonnette peuvent déformer une ou plusieurs pattes élastiques du support de sac, et tout mouvement d'extraction nécessite une déformation supplémentaire, ce qui crée un effort anti retour.

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Aspirateur comprenant :
- un sac d'aspirateur (15) avec une cartonnette (10),
- un support de sac (20),
- une cavité (30) agencée pour recevoir le sac d'aspirateur (15),
- un capot (40) agencé pour fermer et ouvrir la cavité (30),
- une butée (50), coulissante entre une première position et une deuxième position, la butée (50) dans la première position étant agencée pour former une butée mécanique pour le capot (40) et l'empêcher de fermer la cavité (30), et la butée (50) dans la deuxième position étant agencée pour laisser le capot (40) fermer la cavité (30),
la cartonnette (10) étant agencée pour être montée sur le support de sac (20) et comprenant des moyens de commande de la butée (50) pour la placer dans la deuxième position lors d'un mouvement de montage de la cartonnette (10) sur le support de sac (20),
**caractérisé en ce que** la butée (50) comprend deux extrémités agencées de part et d'autre de la butée (50) suivant une direction transversale par rapport à une direction de coulissement de la butée (50), et **en ce que** les moyens de commande de la butée (50) sont deux ergots (11a, 11b) chacun agencé pour entrer en contact avec l'une des deux extrémités de la butée (50).

2. Aspirateur selon la revendication précédente, **caractérisé en ce que** la butée (50) est embarquée sur le support de sac (20).

3. Aspirateur selon la revendication 1 ou 2, **caractérisé en ce que** la cartonnette comprend deux parties latérales (12a, 12b) agencées sur un même plan pour former une interface de coulissement avec le support de sac (20), et **en ce que** les deux ergots (11a, 11b) sont en saillie par rapport au plan.

4. Aspirateur selon l'une des revendications précédentes, **caractérisé en ce qu'**il comprend un embout de flexible d'aspiration, et **en ce que** la cartonnette (10) comprend :
- un corps plat comprenant les parties latérales (12a, 12b),
- un orifice (13) agencé pour recevoir l'embout de flexible d'aspiration,
- un opercule articulé et agencé pour occuper une position de fermeture de l'orifice (13) lorsque ce dernier ne reçoit pas l'embout de flexible d'aspiration,
- des moyens élastiques agencés pour maintenir l'opercule en position de fermeture,
et **en ce que** la cartonnette (10) comprend une partie de fixation des moyens élastiques qui est une partie plane rabattue et maintenue sur le corps plan.

5. Aspirateur selon la revendication précédente, **caractérisé en ce que** le corps plan et la partie de fixation sont agencés pour être réalisés par moulage par injection avec la même matière.

6. Aspirateur selon l'une des revendications 3 à 5, **caractérisé en ce que** la cartonnette est agencée pour se monter en coulissant sur le support de sac (20) jusqu'à une position de butée contre le support de sac (20).

7. Aspirateur selon la revendication précédente, **caractérisé en ce que** la cartonnette comprend des moyens de retenue agencés pour coopérer avec le support de sac (20) et retenir la cartonnette (10) sur le support de sac (20) lorsqu'elle est en position de butée contre le support de sac (20).

8. Aspirateur selon la revendication précédente, **caractérisé en ce que** le support de sac (20) comprend des moyens élastiques, et **en ce que** les moyens de retenue sont des ailes en saillie par rapport au plan et agencées pour déformer les moyens élastiques du support de sac (20) pour créer un effort de retenue.

## Patentansprüche

1. Staubsauger, umfassend:
- einen Staubsaugerbeutel (15) mit einem Karton (10),
- einen Beutelträger (20),
- einen Hohlraum (30), der zum Aufnehmen des Staubsaugerbeutels (15) angeordnet ist,
- eine Abdeckung (40), die zum Schließen und zum Öffnen des Hohlraums (30) angeordnet ist,
- einen Anschlag (50), der zwischen einer ersten Position und einer zweiten Position gleitet, wobei der Anschlag (50) in der ersten Position angeordnet ist, um einen mechanischen Anschlag für die Abdeckung (40) zu bilden und zu verhindern, dass der Hohlraum (30) geschlossen wird, und wobei der Anschlag (50) in der zweiten Position angeordnet ist, um die Abdeckung (40) den Hohlraum (30) schließen zu lassen,
wobei der Karton (10) angeordnet ist, um auf dem Beutelträger (20) montiert zu werden und Mittel zur Steuerung des Anschlags (50) umfasst, um ihn während einer Montagebewegung des Kartons (10) auf dem Beutelträger (20) in der zweite Position zu platzieren,
**dadurch gekennzeichnet, dass** der Anschlag (50) zwei Enden umfasst, die auf beiden Seiten des Anschlags (50) in Querrichtung in Bezug auf eine Gleitrichtung des Anschlags (50) angeordnet sind, und dass die Mittel zur Steuerung des Anschlags (50) zwei Nocken (11a, 11b) sind, die jeweils so angeordnet sind, um mit einem der zwei Enden des Anschlags (50) in Kontakt zu kommen.

2. Staubsauger nach dem vorhergehenden Anspruch, **dadurch gekennzeichnet, dass** der Anschlag (50) auf dem Beutelträger (20) eingebettet ist.

3. Staubsauger nach Anspruch 1 oder 2, **dadurch gekennzeichnet, dass** der Karton zwei seitliche Teile (12a, 12b) umfasst, die in der gleichen Ebene angeordnet sind, um eine Gleitschnittstelle mit dem Beutelträger (20) zu bilden, und dass die beiden Nocken (11a, 11b) aus der Ebene herausragen.

4. Staubsauger nach einem der vorhergehenden Ansprüche, **dadurch gekennzeichnet, dass** der Staubsauger eine Saugschlauchendstück umfasst, und dass der Karton (10) umfasst:
- einen flachen Körper, der die seitlichen Teile (12a, 12b) umfasst,
- eine Öffnung (13), die angeordnet ist, um das Saugschlauchendstück aufzunehmen,
- eine Abdeckung, die gelenkig verbunden ist und angeordnet ist, um eine Verschlussposition der Öffnung (13) einzunehmen, wenn diese letztere das Saugschlauchendstück nicht aufnimmt,
- elastische Mittel, die angeordnet sind, um die Abdeckung in der geschlossenen Position zu halten, und
dass der Karton (10) einen Teil zur Befestigung der elastischen Mittel umfasst, der ein flacher Teil ist, der umgeschlagen ist und auf dem flachen Körper gehalten wird.

5. Staubsauger nach dem vorhergehenden Anspruch, **dadurch gekennzeichnet, dass** der ebene Körper und der Teil zur Befestigung so angeordnet sind, dass sie durch Spritzgießen mit dem gleichen Material hergestellt werden.

6. Staubsauger nach einem der Ansprüche 3 bis 5, **dadurch gekennzeichnet, dass** der Karton so angeordnet ist, dass er sich auf dem Beutelträger (20) bis zu einer Anschlagposition an dem Beutelträger (20) gleitend erweist.

7. Staubsauger nach dem vorhergehenden Anspruch, **dadurch gekennzeichnet, dass** der Karton Rückhaltemittel aufweist, die so angeordnet sind, dass sie mit dem Beutelhalter (20) zusammenwirken und den Karton (10) an dem Beutelträger (20) zurückhalten, wenn er sich in der Anschlagposition an dem Beutelträger (20) befindet.

8. Staubsauger nach dem vorhergehenden Anspruch, **dadurch gekennzeichnet, dass** der Beutelträger (20) elastische Mittel umfasst, und dass die Rückhaltemittel Flügel sind, die aus der Ebene herausragen und angeordnet sind, um die elastischen Mittel des Beutelträgers (20) zum Erzeugen einer Rückhaltekraft zu verformen.

## Claims

1. Vacuum cleaner comprising:
- a vacuum cleaner bag (15) with a cardboard collar (10),
- a bag support (20),
- a cavity (30) arranged to receive the vacuum cleaner bag (15),
- a hood (40) arranged to close and open the cavity (30),
- a stop (50), sliding between a first position and a second position, the stop (50) in the first position being arranged to form a mechanical stop for the hood (40) and prevent it from closing the cavity (30), and the stop (50) in the second position being arranged to allow the hood (40) to close the cavity (30),
the cardboard collar (10) being arranged to be mounted on the bag support (20) and comprising means for controlling the stop (50) in order to place it in the second position during a movement to mount the cardboard collar (10) on the bag support (20),
**characterised in that** the stop (50) comprises two ends arranged on either side of the stop (50) in a transverse direction in relation to a sliding direction of the stop (50), and **in that** the means for controlling the stop (50) are two lugs (11a, 11b) each arranged to come into contact with one of the two ends of the stop (50).

2. Vacuum cleaner according to the preceding claim, **characterised in that** the stop (50) is embarked on the bag support (20).

3. Vacuum cleaner according to claim 1 or 2, **characterised in that** the cardboard collar comprises two lateral portions (12a, 12b) arranged on the same plane in order to form a sliding interface with the bag support (20), and **in that** the two lugs (11a, 11b) are protruding in relation to the plane.

4. Vacuum cleaner according to one of the preceding claims, **characterised in that** it comprises a suction hose head, and **in that** the cardboard collar (10) comprises:
- a flat body comprising the lateral portions (12a, 12b),
- an orifice (13) arranged for receiving the suction hose head,
- an articulated seal and arranged to occupy a closed position of the orifice (13) when the latter does not receive the suction hose head,
- elastic means arranged to maintain the seal in the closed position,
and **in that** the cardboard collar (10) comprises a portion for fastening the elastic means which is a flat folded back portion and maintained on the flat body.

5. Vacuum cleaner according to the preceding claim, **characterised in that** the flat body and the portion for fastening are arranged to be carried out by injection moulding with the same material.

6. Vacuum cleaner according to one of claims 3 to 5, **characterised in that** the cardboard collar is arranged to be mounted sliding on the bag support (20) until an abutment position against the bag support (20).

7. Vacuum cleaner according to the preceding claim, **characterised in that** the cardboard collar comprises means for retaining arranged to cooperate with the bag support (20) and retain the cardboard collar (10) on the bag support (20) when it is in the abutment position against the bag support (20).

8. Vacuum cleaner according to the preceding claim, **characterised in that** the bag support (20) comprises elastic means, and **in that** the means for retaining are wings protruding in relation to the plane and arranged to deform the elastic means of the bag support (20) in order to create a retaining force.
